# EUROPÄISCHE PATENTSCHRIFT

(11) **EP 2 327 519 B1**
(45) Veröffentlichungstag und Bekanntmachung des Hinweises auf die Patenterteilung: **19.10.2011**
(21) Anmeldenummer: 10014100.1
(22) Anmeldetag: 29.10.2010
(51) Int. Cl.: B26D 7/00, H02K 9/02

(54) **Scheibenschneidemaschine mit luftgekühltem Elektromotor**
Disc cutting machine with air-cooled electric motor
Machine de coupe de disques dotée d'un moteur électrique refroidi par air

(30) Priorität: 28.11.2009 DE 102009056258
(43) Veröffentlichungstag der Anmeldung: 01.06.2011
(73) Patentinhaber: Bizerba GmbH & Co. KG, 72336 Balingen (DE)
(72) Erfinder: Koch, Nikolaus, 72351 Geislingen (DE)
(74) Vertreter: Kohler Schmid Möbus

(56) Entgegenhaltungen:
- EP-A1- 0 115 788
- EP-A2- 1 555 095

## Beschreibung

Die Erfindung betrifft eine Scheibenschneidemaschine zum Abschneiden von Scheiben aus insbesondere strangförmigem Schneidegut, vorzugsweise Lebensmittel, mit einer Schneideeinrichtung, die ein in einem Maschinengehäuse rotierend gelagertes Kreismesser umfasst, mit einem vom Maschinengehäuse vollständig umschlossenen Elektromotor zum Antrieb der Schneideeinrichtung, welcher mit einem Ein/Aus-Schalter elektrisch verbunden ist, sowie mit einer Belüftungseinrichtung, mittels der zumindest während des Betriebs der Scheibenschneidemaschine ein durch eine Einlassöffnung in das Maschinengehäuse eintretender, zum Elektromotor gelenkter, an diesem vorbei streichender und durch eine Auslassöffnung aus dem Maschinengehäuse wieder austretender Kühlungsluftstrom erzeugt werden kann.

Derartige Scheibenschneidemaschinen sind beispielsweise bekannt aus der EP 0 115 788 A1.

Das Schneidegut, insbesondere in automatisch betriebenen Scheibenschneidemaschinen für strangförmige Lebensmittel, wie etwa Würste, Schinken, Lachs, Käse etc., wird mit Hilfe einer Zustelleinrichtung auf einer Zuführungsfläche gegen die Schneideeinrichtung bewegt, meist in Richtung senkrecht zur Schneidebene, in welcher üblicherweise ein oder mehrere rotierende Messer kreisen, um Scheiben vom geförderten Schneidegut abzuschneiden. Der Antrieb der Schneideeinrichtung erfolgt durch einen Elektromotor, der zum Schutz gegen Spritzwasser und Verschmutzung sowie zur mechanischen Sicherung gegen äußere Eingriffe vom Maschinengehäuse vollständig umschlossenen ist.

Dadurch wird aber natürlich auch die beim Betrieb der Scheibenschneidemaschine vom Elektromotor erzeugte Abwärme innerhalb des Maschinengehäuses aufgestaut. Vor allem bei professionell im Dauerbetrieb ununterbrochen durchlaufenden Maschinen, deren Elektromotor meist auch dann nicht abgeschaltet wird, wenn gerade keine Scheiben vom Schneidegut abgeschnitten werden, ergibt sich ein erhebliches Problem durch die Gefahr der Überhitzung empfindlicher Teile der Vorrichtung.

Um diese Stau-Wärme zumindest teilweise nach außen abzuführen, ist bei diesen Scheibenschneidemaschinen eine Belüftungseinrichtung der oben beschriebenen Art vorgesehen, welche allerdings einerseits relativ aufwändig im Aufbau ist und andererseits eine einfache und gründliche Reinigung der Scheibenschneidemaschine durch Abspritzen mit Wasser selbst im ausgeschalteten Zustand des Elektromotors nicht erlaubt, weil durch zu große Einlass- und die Auslassöffnungen Spritzwasser ins Innere des Maschinengehäuses eintreten und zu Beschädigungen des Elektromotor führen könnte.

Zur Vermeidung derartiger Wasserschäden sowie aus hygienischen Gründen sind lediglich relative kleine Lüftungsschlitze vorgesehen, auf die zudem innerhalb des Maschinengehäuses in der Regel erst ein Dichtungslabyrinth anschließt, bevor die Zuluft an den Elektromotor und die Abluft von dort wieder nach außen gelangt. Oftmals ist auch ein Lüfterrad vorgesehen, welches einen Druckgradienten und damit einen Luftstrom durch die Luftkanäle der Belüftungseinrichtung erzeugt. Dennoch sind am Markt kaum Scheibenschneidemaschinen, deren Maschinengehäuse selbst außerhalb des Betriebszustands abgespritzt werden darf.

Aufgabe der vorliegenden Erfindung ist es demgegenüber, eine gattungsgemäße Scheibenschneidemaschine der eingangs beschriebenen Art kostengünstig und mit möglichst einfachen technischen Mitteln dahin gehend zu verbessern, dass sie zumindest im Nicht-Betriebszustand durch Abspritzen mit Wasser leicht gereinigt werden kann, wobei aber eine ausreichende Wärmeabführung der Abwärme des Elektromotors im Betriebszustand gewährleistet bleibt.

Erfindungsgemäß wird diese Aufgabe auf ebenso überraschend einfache wie wirkungsvolle Art und Weise dadurch gelöst, dass die Belüftungseinrichtung eine Verschlussvorrichtung umfasst, welche bei ausgeschaltetem Elektromotor die Auslassöffnung der Belüftungseinrichtung zumindest spritzwasserdicht verschließt, bei eingeschaltetem Elektromotor hingegen für den austretenden Kühlungsluftstrom offen hält, wobei die Betätigung der Verschlussvorrichtung an die Betätigung des Ein/Aus-Schalter gekoppelt ist. Damit lassen sich auf elegante Weise zwei eigentlich diametral entgegengesetzte Anforderungen an industrielle Scheibenschneidemaschinen gleichzeitig erfüllen, nämlich einerseits die Sicherstellung einer guten Kühlung von Elektromotor und temperaturempfindlicher Elektronik und andererseits eine ausreichende Dichtheit des Maschinengehäuses gegen Spritzwasser, damit die Scheibenschneidemaschine durch einfaches Abspritzen mit einem Wasserstrahl leicht, aber dennoch gründlich gereinigt werden kann, was gerade bei der Verarbeitung von Lebensmitteln aus hygienischen Gründen eine wichtige Forderung ist.

Ein weiterer Vorteil der vorgeschlagenen erfindungsgemäßen Maßnahmen besteht darin, dass durch die Kopplung der Verschlussvorrichtung an den Ein/Aus-Schalter auch ohne Zutun einer Bedienungsperson stets sichergestellt ist, dass bei eingeschaltetem Elektromotor ein ausreichender Kühlungsluftstrom in das Maschinengehäuse gelangt, während bei ausgeschaltetem Elektromotor das Maschinengehäuse automatisch nach außen hin spritzwasserdicht geschlossen wird.

Bei einer einfachen Ausführungsform der erfindungsgemäßen Scheibenschneidemaschine ist im Anschluss an die Einlassöffnung ein Luftkanal mit - an sich bekannter - Labyrinthführung vorgesehen, durch welchen der in das Maschinengehäuse eintretende Kühlungsluftstrom vor seinem Kontakt mit dem Elektromotor gelenkt wird.

Alternativ oder ergänzend verschließt bei einer besonders bevorzugten Ausführungsform der Erfindung die Verschlussvorrichtung nicht nur die Auslassöffnung, sondern auch die Einlassöffnung bei ausgeschaltetem Elektromotor der Belüftungseinrichtung zumindest spritzwasserdicht und hält die Einlassöffnung bei eingeschaltetem Elektromotor für den eintretenden Kühlungsluftstrom offen. Damit kann die mechanisch etwas aufwändige und Raum beanspruchende Labyrinthführung hinter der Einlassöffnung auch eingespart werden.

Bei einer ersten Klasse von Ausführungsformen der erfindungsgemäßen Scheibenschneidemaschine erfolgt die Betätigung der Verschlussvorrichtung elektrisch, wobei vorzugsweise die Betätigung der Verschlussvorrichtung elektronisch an die Betätigung des Ein/Aus-Schalters gekoppelt ist.

Die Betätigung der Verschlussvorrichtung kann bei Weiterbildungen dieser Ausführungsform mittels eines Hubmagneten erfolgen.

Andere Weiterbildungen sehen eine Betätigung der Verschlussvorrichtung durch einen Elektromotor vor, insbesondere durch den Antriebsmotor der Schneideeinrichtung.

Alternativ kann bei einer weiteren Klasse von Ausführungsformen eine mechanische Betätigungsvorrichtung für die Verschlussvorrichtung vorgesehen ist, wobei insbesondere die Verschlussvorrichtung einen oder mehrere Dichtungsstößel aufweist, mit welchen zumindest die Auslassöffnung, vorzugsweise auch die Einlassöffnung für den Kühlungsluftstrom geöffnet und verschlossen werden kann und wobei der/die Dichtungsstößel insbesondere über ein Gestänge mechanisch an den Ein/Aus-Schalter gekoppelt ist/sind. Diese mechanische Betätigung hat den Vorteil, dass sie auch bei Störungen oder Ausfall der Elektrik noch zuverlässig funktioniert.

Bei Weiterbildungen dieser Ausführungsformen kann eine mögliche Realisierung darin bestehen, dass die Betätigungsvorrichtung ein Umlenk-Gestänge mit Ritzel aufweist.

Alternative Weiterbildungen zeichnen sich dadurch aus, dass die Betätigungsvorrichtung ein Zahnrad mit Zahnstange sowie einen länglichen Bolzen umfasst, der in einer Führungsnut, insbesondere in einem bezüglich der Bolzenachse schräg verlaufenden Langloch geführt wird.

Besonders bevorzugt sind Ausführungsformen der erfindungsgemäßen Scheibenschneidemaschine, bei denen die Verschlussvorrichtung eine Dichtanordnung zur wasserdichten Abdichtung der Auslassöffnung und gegebenenfalls der Einlassöffnung aufweist. Damit kann dann das Maschinengehäuse zu Reinigungszwecken im ausgeschalteten Zustand des Elektromotors bedenkenlos mit einem Wasserstrahl abgespritzt werden.

Einfach in der Handhabung und sicher in der Funktion sind Weiterbildungen dieser Ausführungsformen, bei denen die Dichtanordnung einen betätigbaren Dichtungsstößel zur wasserdichten Abdichtung einer Dichtungsöffnung umfasst.

Bei einer bevorzugten und leicht herzustellenden Variante dieser Weiterbildungen sind der Dichtungsstößel und die Dichtungsöffnung konisch gestaltet.

Vorteilhaft sind auch Varianten, bei denen die Dichtanordnung mindestens eine Dichtlippe und/oder eine O-Ring-Dichtung am Dichtungsstößel und/oder an der Dichtungsöffnung aufweist. Besonders bevorzugt sind der Dichtungsstößel und die Dichtungsöffnung geometrisch so gestaltet, dass im dichtenden Betriebszustand der Dichtungsstößel in der gegenüber ihrer Umgebung zurückgesetzten Dichtungsöffnung fugenlos versenkt ist. Dadurch ergibt sich im geschlossenen Zustand der Dichtungsanordnung eine glatte, fugenlose Oberfläche.

Eine weitere besonders vorteilhafte Ausführungsform der erfindungsgemäßen Scheibenschneidemaschine zeichnet sich dadurch aus, dass die Belüftungseinrichtung geometrisch so gestaltet ist, dass der Kühlungsluftstrom im Maschinengehäuse von unten nach oben strömt, wobei vorzugsweise die Auslassöffnung oberhalb der Einlassöffnung angeordnet ist. Bei Einsatz der Scheibenschneidemaschine in einem Lebensmittelgeschäft kann auf diese Weise gekühlte Luft aus einer unterhalb der Schneidebene angeordneten Kühltheke angesaugt und nach oben in die Umgebung abgeblasen werden. Bei vielen Scheibenschneidemaschinen mit Belüftungseinrichtungen nach dem Stand der Technik wird übrigens im Gegensatz dazu die verschmutzte und erwärmte Abluft ausgerechnet nach unten abgelassen, was sich auf das meistens unterhalb der Scheibenschneidemaschine in einem Ablegebereich gestapelte Schnittgut sowie auf den Betrieb einer dort unten angeordneten Kühltheke sowohl in technischer als auch in hygienischer Hinsicht eher negativ auswirkt. Diese Anordnung ist aber bei den bekannten Scheibenschneidemaschinen notwendig, weil aus hygienischen Gründen eine glatte Oberfläche zur einfacheren Reinigung der im Betrieb besonders verschmutzenden Flächen erforderlich ist. Lüftungsschlitze würden diese glatte Oberfläche jedoch durchbrechen.

Weitere Merkmale und Vorteile der Erfindung ergeben sich aus der nachfolgenden detaillierten Beschreibung von Ausführungsbeispielen der

Erfindung anhand der Figuren der Zeichnung, die erfindungswesentliche Einzelheiten zeigt, sowie aus den Ansprüchen. Die einzelnen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt, welche in der nachfolgenden Beschreibung näher erläutert werden.

### Es zeigen:

- Fig. 1a: einen schematischen Vertikalschnitt in Horizontalsicht von der Seite durch eine Ausführungsform der erfindungsgemäßen Scheibenschneidemaschine mit Labyrinthführung des Kühlungsluftstroms hinter der Einlassöffnung und außen liegendem Dichtungsstößel;
- Fig. 1b: einen schematischen Vertikalschnitt durch die Ausführungsform nach Fig. 1a in Horizontalsicht von hinten mit Blickrichtung zur Schneideeinrichtung;
- Fig. 1c: wie Fig. 1a jedoch mit innen liegendem Dichtungsstößel;
- Fig. 1d: einen schematischen Vertikalschnitt durch die Ausführungsform nach Fig. 1c in Horizontalsicht von hinten mit Blickrichtung zur Schneideeinrichtung;
- Fig. 2a: einen schematischen Vertikalschnitt durch eine weitere Ausführungsform der erfindungsgemäßen Scheiben-
- Fig. 2b: schneidemaschine mit Abdichtung sowohl der Auslass- als auch der Einlassöffnung in Horizontalsicht von der Seite; einen schematischen Vertikalschnitt durch den Bereich der Auslassöffnung mit Dichtungsanordnung mit konischem Stößel bei einer Scheibenschneidemaschine nach Fig. 2a im vergrößerten Detail in einer Horizontalsicht von der Seite;
- Fig. 2c: eine schematische Horizontalsicht von vorn aus der Richtung der Schneideeinrichtung auf den Bereich der Auslassöffnung nach Fig. 2b;
- Fig. 2d: einen schematischen Vertikalschnitt durch den Bereich der Einlassöffnung bei einer Scheibenschneidemaschine nach Fig. 2a im vergrößerten Detail in einer Horizontalsicht von der Seite;
- Fig. 3a: einen schematischen Vertikalschnitt durch die geschlossene Belüftungseinrichtung im Maschinengehäuse einer Scheibenschneidemaschine nach Fig. 2a im vergrößerten Detail mit Umlenk-Gestänge und Ritzel in einer Horizontalsicht von der Seite;
- Fig. 3b: wie Fig. 3a, aber mit der Belüftungseinrichtung im geöffneten Betriebszustand;
- Fig. 4a: einen schematischen Vertikalschnitt durch die geschlossene Belüftungseinrichtung einer Scheibenschneidemaschine nach Fig. 2a im vergrößerten Detail mit Zahnrad, Zahnstange und schräg geführtem Bolzen in einer Horizontalsicht von der Seite; und
- Fig. 4b: wie Fig. 4a, aber mit der Belüftungseinrichtung im geöffneten Betriebszustand.

In den Figuren 1a, 1b und 2a sind im schematischen Vertikalschnitt von der Seite bzw. von hinten jeweils Ausführungsformen einer erfindungsgemäßen elektrisch betriebenen, vorzugsweise automatischen **Scheibenschneidemaschine 10; 20** dargestellt. Diese weist jeweils ein **Maschinengehäuse 11; 21** sowie eine Schneideeinrichtung auf, welche ein im Maschinengehäuse 11; 21 rotierend gelagertes, ebenes **Kreismesser 12; 22** mit umlaufender kreisförmiger Schneidklinge umfasst. Vom Maschinengehäuse 11; 21 vollständig umschlossen ist ein **Elektromotor 13; 23** zum Antrieb der Schneideeinrichtung, welcher mit einem **Ein/Aus-Schalter S** (in den Figuren 1a und 1b nicht gezeigt, aber erfindungsgemäß vorhanden) elektrisch verbunden ist. Außerdem ist eine Belüftungseinrichtung vorgesehen, mittels der zumindest während des Betriebs der Scheibenschneidemaschine 10; 20 ein durch eine **Einlassöffnung 14a; 24a** in das Maschinengehäuse 11; 21 eintretender, zum Elektromotor 13; 23 gelenkter, an diesem vorbei streichender und durch eine **Auslassöffnung 14b; 14b'; 24b** aus dem Maschinengehäuse 11; 21 wieder austretender Kühlungsluftstrom erzeugt werden kann.

Aus hygienischen Gründen wird - wenn sich dies technisch leicht realisieren lässt - die Belüftungseinrichtung geometrisch so gestaltet sein, dass der Kühlungsluftstrom im Maschinengehäuse 11; 21 von unten nach oben strömt, wobei vorzugsweise die Auslassöffnung 14b; 14b'; 24b oberhalb der Einlassöffnung 14a; 24a angeordnet ist. Allerdings sind auch andere - in der Zeichnung nicht dargestellte - geometrische Ausgestaltungen der erfindungsgemäßen Scheibenschneidemaschine möglich, falls dies aus anderen Gründen erforderlich sein sollte.

Erfindungsgemäß umfasst bei den in der Zeichnung dargestellten Ausführungsformen der Scheibenschneidemaschine 10; 20 die Belüftungseinrichtung jeweils eine Verschlussvorrichtung, die bei ausgeschaltetem Elektromotor 13; 23 die Auslassöffnung 14b; 14b'; 24b der Belüftungseinrichtung zumindest spritzwasserdicht verschließt, bei eingeschaltetem Elektromotor 13; 23 hingegen für den austretenden Kühlungsluftstrom offen hält, wobei die Betätigung der Verschlussvorrichtung an die Betätigung des Ein/Aus-Schalter S gekoppelt ist.

Bei dem in den Figuren 1a und 1b gezeigten Ausführungsbeispiel ist im Anschluss an die Einlassöffnung 14a ein Luftkanal mit Labyrinthführung vorgesehen, durch welchen der in das Maschinengehäuse 11 eintretende Kühlungsluftstrom vor seinem Kontakt mit dem Elektromotor 13 gelenkt wird.

Bei dem Ausführungsbeispiel nach Fig. 2a ist eine solche Labyrinth-Dichtung nicht erforderlich, weil hier die Verschlussvorrichtung auch die Einlassöffnung 24a bei ausgeschaltetem Elektromotor 23 der Belüftungseinrichtung zumindest spritzwasserdicht verschließt und bei eingeschaltetem Elektromotor 23 für den eintretenden Kühlungsluftstrom offen hält.

In der Regel wird der spritzwasserdichte Verschluss der Belüftungseinrichtung mit Hilfe eines oder mehrerer **Dichtungsstößel 15; 15'; 25a, 25b** bewirkt werden, mit welchen zumindest die Auslassöffnung 14b; 14b'; 24b, oder wie bei den Ausführungsformen nach den Figuren 2a bis 4b auch die Einlassöffnung 24a für den Kühlungsluftstrom geöffnet und verschlossen werden kann.

Die Betätigung der Verschlussvorrichtung kann bei verschiedenen Ausführungsformen der erfindungsgemäßen Scheibenschneidemaschine auf unterschiedliche Weise erfolgen.

Im Falle des in den Figuren 1a und 1b gezeigten Ausführungsbeispiels ist eine elektrische bzw. magnetische Betätigung mittels einer **Betätigungseinheit E** vorgesehen, welche als Hubmagnet oder als Elektromotor ausgestaltet sein kann. Möglich ist auch eine direkte Kraft-Ankopplung an den Antriebsmotor 13 der Schneideeinrichtung. Erfindungsgemäß ist die Betätigung der Verschlussvorrichtung an die Betätigung des Ein/Aus-Schalter gekoppelt, wobei für die elektrische bzw. magnetische Betätigung eine elektronische Ankopplung bevorzugt ist, welche auch Umwelteinflüsse ohne Weiteres berücksichtigen kann, etwa durch Zuführung der elektrischen Signale eines externen Temperaturfühlers, um beispielsweise eine Überhitzung von Teilen der Scheibenschneidemaschine 10 sicher zu vermeiden.

Im Unterschied zum Ausführungsbeispiel nach den Figuren 1a und 1b, wo der Dichtungsstößel 15 am Maschinengehäuse 11 außen anliegend angeordnet ist, stellen die Figuren 1c und 1d eine Variante mit innen am Maschinengehäuse 11 anliegender Anordnung des Dichtungsstößels 15' dar, welcher bei entsprechender Betätigung die zugehörige Auslassöffnung 14b' öffnet bzw. verschließt. Bei dieser Variante ist ein zusätzlicher **Lüfter 14b"** in einem im Maschinengehäuse 11 gebildeten **Kanal 14b"'** vorgesehen, um die erwärmte Abluft aus der Auslassöffnung 14b' durch den Kanal 14b"'aus dem Maschinengehäuse 11 zu ziehen bzw. zu drücken. Der etwas aufwändigere Aufbau dieser Variante rechtfertigt sich durch noch weiter verbesserte Hygieneeigenschaften: Fett und Fleischreste können auch bei geöffnetem Dichtungsstößel 15' nicht in das Innere des Maschinengehäuses 11 eindringen und zu unerwünschter Keimbildung beitragen.

Bei den in den Figuren 2a bis 4b dargestellten Ausführungsbeispielen der erfindungsgemäßen Scheibenschneidemaschine 20 hingegen ist jeweils eine mechanische Betätigungsvorrichtung für die Verschlussvorrichtung vorgesehen. Hierbei können insbesondere - wie in den Figuren gezeigt - die Dichtungsstößel 25a, 25b über ein **Gestänge 26; 26'; 26"** ebenfalls direkt mechanisch an den **Ein/Aus-Schalter** S; **S1; S2** gekoppelt sein. Bei in der Zeichnung nicht dargestellten möglichen Ausführungsformen der Erfindung ist aber auch eine magnetische, elektrische oder elektronische Ankopplung denkbar.

Vorzugsweise wird die Verschlussvorrichtung der erfindungsgemäßen Scheibenschneidemaschine 10; 20 eine Dichtanordnung zur wasserdichten Abdichtung der Auslassöffnung 14b; 14b'; 24b und gegebenenfalls auch der Einlassöffnung 24a aufweisen. Insbesondere sollen die in der Zeichnung dargestellten Dichtungsstößel 15; 15'; 25a, 25b jeweils zur wasserdichten Abdichtung der entsprechenden Dichtungsöffnung geeignet sein.

Dabei können die Dichtungsstößel 15; 15'; 25b und die zugehörigen Dichtungsöffnungen konisch geformt sein, wie in den Figuren 1a, 2a, 2b und 3a bis 4b gezeigt. Dabei werden vorzugsweise die Dichtungsstößel 15; 15'; 25b und die jeweiligen Dichtungsöffnungen 14b; 14b'; 24b geometrisch so gestaltet sein, dass im dichtenden Betriebszustand der Dichtungsstößel 15; 15'; 25b in der gegenüber seiner Umgebung zurückgesetzten Dichtungsöffnung fugenlos versenkt ist.

Möglich sind aber auch andere geometrische Ausgestaltungen, wie am Beispiel des Dichtungsstößels 25a sowie der zugehörigen Dichtungsöffnung 24a in den Figuren 2a, 2d und 3a bis 4b verdeutlicht wird.

Mögliche Realisierungen der Dichtanordnung sind in den Figuren 2b bis 2d im Detail gezeigt: So weist der Dichtungsstößel 25a für die Einlassöffnung 24a eine **Dichtlippe 29a** auf, während der Dichtungsstößel 25b für die Auslassöffnung 24b mit einer **O-Ring-Dichtung 29b** ausgestattet ist.

Verschiedene Ausgestaltungsmöglichkeiten einer mechanischen Betätigungsvorrichtung für die Verschlussvorrichtung sind schließlich in den Figuren 3a bis 4b dargestellt:
Bei dem in den Figuren 3a (geschlossener Betriebszustand) und 3b (geöffneter Betriebszustand) gezeigten Ausführungsbeispiel weist die Betätigungsvorrichtung ein Umlenk-Gestänge 26' mit einem **Ritzel 27'** auf. Eine mechanische Betätigung kann hier mittels eines als **Kniehebel 31** ausgestalteten Griffes erfolgen welcher über eine **Distanzvorrichtung 32a, 32b** auf eine **erste Stange 36a** wirkt, die in einer mit einem Innengewinde versehenen **Mutterplatte 33** gelagert ist und in ihrem entsprechenden Teilabschnitt ein **Außengewinde 33'** mit entsprechender Steigung trägt.

Bei axialer Drehung der Stange 36a, welche an ihrem dem Kniehebel 31 entgegengesetzten Ende den Dichtungsstößel 25b für die Auslassöffnung 24b trägt, wird über das Ritzel 27', welches in einen **gezahnten Abschnitt 37** einer **Zahnstange 36b** eingreift, die letztere in axialer Richtung bewegt, wodurch der an ihrem unteren Ende angeordnete Dichtungsstößel 25a die Einlassöffnung 24a öffnet oder verschließt. Im geöffneten Betriebszustand betätigt dabei ein an der Zahnstange 36b angebrachter **Nocken 35** den Ein/Aus-Schalter S1. Zur sicheren mechanischen Führung der Zahnstange 36b ist ein **Lager 34** vorgesehen.

Schließlich umfasst bei dem in den Figuren 4a (geschlossener Betriebszustand) und 4b (geöffneter Betriebszustand) gezeigten Ausführungsbeispiel die Betätigungsvorrichtung ein **Zahnrad 27a"** und eine **Zahnstange 27b"** sowie einen **länglichen Bolzen 28a",** der in einer **Führungsnut 28b"** in einem bezüglich der Bolzenachse schräg verlaufenden Langloch geführt wird. Mittels eines **Drehschalters 41** kann hier über das in einen gezahnten Abschnitt der Zahnstange 27b" eingreifende Zahnrad 27a" eine mechanische Betätigung der in einem **Lager 43** längs geführten Zahnstange 27b" in Form einer axialen Verschiebung erfolgen, wodurch der am entgegengesetzten Ende der Zahnstange 27b" angeordnete Dichtungsstößel 25b die Auslassöffnung 24b öffnet oder verschließt.

Der in dem schräg verlaufenden Langloch der Führungsnut 28b" bewegbare längliche Bolzen 28a" ist starr mit einer **weiteren Stange 46b** verbunden, welche bezüglich der horizontal gelagerten Zahnstange 27b" vertikal nach unten verläuft und an ihrem unteren Ende den Dichtungsstößel 25a für die Einlassöffnung 24a trägt. Dadurch wird eine horizontale Verschiebung der Zahnstange 27b" in eine vertikale Verschiebung der weiteren Stange 46b umgelenkt, so dass die Einlassöffnung 24a und die Auslassöffnung 24b - wie auch bei der in den Figuren 3a und 3b gezeigten Ausführungsform - jeweils gleichzeitig geöffnet oder verschlossen werden können.

Außer den in den Figuren der Zeichnung dargestellten Ausführungsformen sind auch noch viele andere geometrische und mechanische Ausgestaltungen der erfindungsgemäßen Scheibenschneidemaschine sowie der erfindungsgemäß vorgeschriebenen Verschlussvorrichtung möglich, wobei insbesondere auch Kombinationen von Einzelmerkmalen aus Ausführungsbeispielen unterschiedlicher Figuren - beispielsweise eine Labyrinth-Dichtung im Anschluss an die Einlassöffnung kombiniert mit einem Gestänge zur Betätigung der Verschlussvorrichtung - denkbar sind. Die Erfindung wird durch die Ansprüche definiert.

## Patentansprüche

1. Elektrisch betriebene Scheibenschneidemaschine (10; 20) zum Abschneiden von Scheiben aus insbesondere strangförmigem Schneidegut, vorzugsweise Lebensmittel, mit einer Schneideeinrichtung, die ein in einem Maschinengehäuse (11; 21) rotierend gelagertes Kreismesser (12; 22) umfasst, mit einem vom Maschinengehäuse (11; 21) vollständig umschlossenen Elektromotor (13; 23) zum Antrieb der Schneideeinrichtung, welcher mit einem Ein/Aus-Schalter (S; S1; S2) elektrisch verbunden ist, sowie mit einer Belüftungseinrichtung, mittels der zumindest während des Betriebs der Scheibenschneidemaschine (10; 20) ein durch eine Einlassöffnung (14a; 24a) in das Maschinengehäuse (11; 21) eintretender, zum Elektromotor (13; 23) gelenkter, an diesem vorbei streichender und durch eine Auslassöffnung (14b; 14b'; 24b) aus dem Maschinengehäuse (11; 21) wieder austretender Kühlungsluftstrom erzeugt werden kann,
**dadurch gekennzeichnet, dass** die Belüftungseinrichtung eine Verschlussvorrichtung umfasst, die bei ausgeschaltetem Elektromotor (13; 23) die Auslassöffnung (14b; 14b'; 24b) der Belüftungseinrichtung zumindest spritzwasserdicht verschließt, bei eingeschaltetem Elektromotor (13; 23) hingegen für den austretenden Kühlungsluftstrom offen hält, wobei die Betätigung der Verschlussvorrichtung an die Betätigung des Ein/Aus-Schalter (S; S1; S2) gekoppelt ist.

2. Scheibenschneidemaschine nach Anspruch 1, **dadurch gekennzeichnet, dass** im Anschluss an die Einlassöffnung (14a) ein Luftkanal mit Labyrinthführung vorgesehen ist, durch welchen der in das Maschinengehäuse (11) eintretende Kühlungsluftstrom vor seinem Kontakt mit dem Elektromotor (13) gelenkt wird.

3. Scheibenschneidemaschine nach einem der Ansprüche 1 oder 2,
**dadurch gekennzeichnet, dass** die Verschlussvorrichtung auch die Einlassöffnung (24a) bei ausgeschaltetem Elektromotor (23) der Belüftungseinrichtung zumindest spritzwasserdicht verschließt und bei eingeschaltetem Elektromotor (23) für den eintretenden Kühlungsluftstrom offen hält.

4. Scheibenschneidemaschine nach einem der Ansprüche 1 bis 3,
**dadurch gekennzeichnet, dass** die Betätigung der Verschlussvorrichtung elektrisch erfolgt, wobei vorzugsweise die Betätigung der Verschlussvorrichtung elektronisch an die Betätigung des Ein/Aus-Schalters gekoppelt ist.

5. Scheibenschneidemaschine nach Anspruch 4, **dadurch gekennzeichnet, dass** die Betätigung der Verschlussvorrichtung mittels eines Hubmagneten erfolgt.

6. Scheibenschneidemaschine nach Anspruch 4, **dadurch gekennzeichnet, dass** die Betätigung der Verschlussvorrichtung durch einen Elektromotor erfolgt.

7. Scheibenschneidemaschine nach einem der Ansprüche 1 bis 3,
**dadurch gekennzeichnet, dass** eine mechanische Betätigungsvorrichtung für die Verschlussvorrichtung vorgesehen ist, wobei insbesondere die Verschlussvorrichtung einen oder mehrere Dichtungsstößel (15; 15'; 25a, 25b) aufweist, mit welchen zumindest die Auslassöffnung (14b; 14b'; 24b), vorzugsweise auch die Einlassöffnung (24a) für den Kühlungsluftstrom geöffnet und verschlossen werden kann und wobei der/die Dichtungsstößel (15; 15'; 25a, 25b) insbesondere über ein Gestänge (26; 26'; 26") mechanisch an den Ein/Aus-Schalter (S; S1; S2) gekoppelt ist/sind.

8. Scheibenschneidemaschine nach Anspruch 7, **dadurch gekennzeichnet, dass** die Betätigungsvorrichtung ein Umlenk-Gestänge (26') mit Ritzel (27') aufweist.

9. Scheibenschneidemaschine nach Anspruch 7, **dadurch gekennzeichnet, dass** die Betätigungsvorrichtung ein Zahnrad (27a") mit Zahnstange (27b") sowie einen länglichen Bolzen (28a") umfasst, der in einer Führungsnut (28b"), insbesondere in einem bezüglich der Bolzenachse schräg verlaufenden Langloch geführt wird.

10. Scheibenschneidemaschine nach einem der vorhergehenden Ansprüche, **dadurch gekennzeichnet, dass** die Verschlussvorrichtung eine Dichtanordnung zur wasserdichten Abdichtung der Auslassöffnung (14b; 14b'; 24b) und gegebenenfalls der Einlassöffnung (24a) aufweist.

11. Scheibenschneidemaschine nach Anspruch 10, **dadurch gekennzeichnet, dass** die Dichtanordnung einen betätigbaren Dichtungsstößel (15; 15'; 25a, 25b) zur wasserdichten Abdichtung einer Dichtungsöffnung umfasst.

12. Scheibenschneidemaschine nach Anspruch 11, **dadurch gekennzeichnet, dass** der Dichtungsstößel (15; 15'; 25b) und die Dichtungsöffnung konisch gestaltet sind.

13. Scheibenschneidemaschine nach einem der Ansprüche 11 oder 12,
**dadurch gekennzeichnet, dass** die Dichtanordnung mindestens eine Dichtlippe (29a) und/oder eine O-Ring-Dichtung (29b) am Dichtungsstößel (25a, 25b) und/oder an der Dichtungsöffnung (24a, 24b) aufweist.

14. Scheibenschneidemaschine nach einem der Ansprüche 11 bis 13,
**dadurch gekennzeichnet, dass** der Dichtungsstößel (15; 15'; 25b) und die Dichtungsöffnung (14b; 14b'; 24b) geometrisch so gestaltet sind, dass im dichtenden Betriebszustand der Dichtungsstößel (15; 15'; 25b) in der gegenüber ihrer Umgebung zurückgesetzten Dichtungsöffnung fugenlos versenkt ist.

15. Scheibenschneidemaschine nach einem der vorhergehenden Ansprüche, **dadurch gekennzeichnet, dass** die Belüftungseinrichtung geometrisch so gestaltet ist, dass der Kühlungsluftstrom im Maschinengehäuse (11; 21) von unten nach oben strömt, wobei vorzugsweise die Auslassöffnung (14b; 14b'; 24b) oberhalb der Einlassöffnung (14a; 24a) angeordnet ist.

## Claims

1. Electrically operated slicing machine (10; 20) for cutting slices from a product, especially one in loaf form, preferably a food product, with a slicing device which comprises a circular knife (12; 22) rotatably mounted in a machine housing (11; 21), with an electric motor (13; 23) for driving the slicing device, completely enclosed by the machine housing (11; 21) and electrically connected to an on/off switch (S; S1; S2), and with a ventilation system by means of which a cooling air flow entering the machine housing (11; 21) through an inlet opening (14a; 24a), conducted to the electric motor (13; 23) and swept past it and re-emerging from the machine housing (11; 21) through an outlet opening (14b; 14b'; 24b) can be generated, at least while the slicing machine (10; 20) is in operation,
**characterized in that**
the ventilation system comprises a closure device which closes off the outlet opening (14b; 14b'; 24b) of the ventilation system in an at least splashproof manner when the electric motor (13; 23) is switched off but keeps it open for the emerging cooling air flow when the electric motor (13; 23) is switched on, actuation of the closure device being coupled to actuation of the on/off switch.

2. Slicing machine according to Claim 1, **characterized in that** the inlet opening (14a) leads into an air duct with baffles through which the cooling air flow entering the machine housing (11) is conducted before coming in contact with the electric motor (13).

3. Slicing machine according to either of Claims 1 and 2, **characterized in that** the closure device also closes off the inlet opening (24a) of the ventilation system in an at least splashproof manner when the electric motor (23) is switched off, and keeps it open for the incoming cooling air flow when the electric motor (23) is switched on.

4. Slicing machine according to any one of Claims 1 to 3, **characterized in that** actuation of the closure device is effected electrically, actuation of the closure device preferably being coupled electronically to actuation of the on/off switch.

5. Slicing machine according to Claim 4, **characterized in that** actuation of the closure device is effected by means of a solenoid.

6. Slicing machine according to Claim 4, **characterized in that** actuation of the closure device is effected by an electric motor.

7. Slicing machine according to any one of Claims 1 to 3, **characterized in that** a mechanical actuation device for the closure device is provided, the closure device in particular comprising one or more mushroom valves (15; 15'; 25a, 25b) with which at least the outlet opening (14b; 14b'; 24b), and preferably the inlet opening (24a) also, for the cooling air flow can be opened and closed, the mushroom valve or valves (15; 15'; 25a, 25b) in particular being mechanically coupled to the on/off switch (S; S1; S2) by a linkage (26; 26'; 26").

8. Slicing machine according to Claim 7, **characterized in that** the actuation device comprises a transverse linkage (26') with splined-shaft gear (27').

9. Slicing machine according to Claim 7, **characterized in that** the actuation device comprises a pinion (27a") with a rack (27b") and an elongated bolt (28a") guided in a guide slot (28b"), in particular in a slot extending at an oblique angle to the bolt axis.

10. Slicing machine according to any one of the preceding claims, **characterized in that** the closure device comprises a seal arrangement for watertight sealing of the outlet opening (14b; 14b'; 24b) and optionally the inlet opening (24a).

11. Slicing machine according to Claim 10, **characterized in that** the seal arrangement comprises an operable mushroom valve ( 15; 15'; 25a, 25b) for watertight sealing of a seal opening.

12. Slicing machine according to Claim 11, **characterized in that** the mushroom valve (15; 15'; 25b) and the seal opening are formed with a conical taper.

13. Slicing machine according to either of Claims 11 and 12, **characterized in that** the seal arrangement comprises at least one sealing lip (29a) and/or O-ring seal (29b) on the mushroom valve (25a, 25b) and/or on the seal opening (24a, 24b).

14. Slicing machine according to any one of Claims 11 to 13, **characterized in that** the geometrical configuration of the mushroom valve (15; 15'; 25b) and seal opening (14b; 14b'; 24b) is such that in the sealed operating condition, the mushroom valve (15; 15'; 25b) is sunk flush in the seal opening, which is recessed with respect to the surrounding surface.

15. Slicing machine according to any one of the preceding claims, **characterized in that** the geometrical configuration of the ventilation system is such that the cooling air flows upwards inside the machine housing (11; 21) from the bottom to the top, the outlet opening (14b; 14b'; 24b) preferably being arranged above the inlet opening (14a; 24a).

## Revendications

1. Trancheuse (10 ; 20) à fonctionnement électrique pour sectionner des tranches dans un matériau à découper en particulier en forme de boudin, de préférence des aliments, présentant un dispositif de coupe, qui comprend une lame circulaire (12 ; 22) montée à rotation dans un boîtier de machine (11 ; 21), un moteur électrique (13 ; 23) complètement entouré par le boîtier de machine (11 ; 21) pour entraîner le dispositif de coupe, qui est connecté électriquement à un interrupteur de marche/arrêt (S ; S1 ; S2), ainsi qu'un dispositif de ventilation, au moyen duquel, au moins pendant le fonctionnement de la trancheuse (10 ; 20), il peut être généré un courant d'air de refroidissement entrant à travers une ouverture d'entrée (14a ; 24a) dans le boîtier de machine (11 ; 21), dévié vers le moteur électrique (13 ; 23), passant devant celui-ci et ressortant par une ouverture de sortie (14b ; 14b' ; 24b) du boîtier de machine (11 ; 21), **caractérisée en ce que**
le dispositif de ventilation comprend un dispositif de fermeture qui, lorsque le moteur électrique (13 ; 23) est arrêté, ferme l'ouverture de sortie (14b ; 14b' ; 24b) du dispositif de ventilation au moins de manière étanche aux projections d'eau, mais qui, lorsque le moteur électrique (13 ; 23) est mis en marche, la maintient ouverte pour le courant d'air de refroidissement sortant, l'actionnement du dispositif de fermeture étant couplé à l'actionnement de l'interrupteur de marche/arrêt (S ; S1 ; S2).

2. Trancheuse selon la revendication 1, **caractérisée en ce qu'**il est prévu, à la suite de l'ouverture d'entrée (14a), un canal d'air avec un guide de type labyrinthique, par lequel le courant d'air de refroidissement entrant dans le boîtier de machine (11) est dévié avant son contact avec le moteur électrique (13) .

3. Trancheuse selon l'une quelconque des revendications 1 ou 2, **caractérisée en ce que** le dispositif de fermeture ferme également, au moins de manière étanche aux projections, l'ouverture d'entrée (24a) lorsque le moteur électrique (23) du dispositif de ventilation est arrêté et la maintient ouverte pour le courant d'air de refroidissement entrant lorsque le moteur électrique (23) est mis en marche.

4. Trancheuse selon l'une quelconque des revendications 1 à 3, **caractérisée en ce que** l'actionnement du dispositif de fermeture s'effectue électriquement, dans lequel l'actionnement du dispositif de fermeture est de préférence couplé électroniquement à l'actionnement de l'interrupteur de marche/arrêt.

5. Trancheuse selon la revendication 4, **caractérisée en ce que** l'actionnement du dispositif de fermeture s'effectue au moyen d'un aimant de levage.

6. Trancheuse selon la revendication 4, **caractérisée en ce que** l'actionnement du dispositif de fermeture s'effectue par un moteur électrique.

7. Trancheuse selon l'une quelconque des revendications 1 à 3, **caractérisée en ce que** l'on prévoit un dispositif d'actionnement mécanique pour le dispositif de fermeture, dans laquelle, en particulier, le dispositif de fermeture présente un ou plusieurs taquets d'étanchéité (15 ; 15' ; 25a, 25b), à l'aide desquels au moins l'ouverture de sortie (14b ; 14b' ; 24b), de préférence également l'ouverture d'entrée (24a) pour le courant d'air de refroidissement, peut être ouverte et fermée et dans laquelle le ou les taquets d'étanchéité (15 ; 15' ; 25a, 25b) sont couplés mécaniquement en particulier via une tringle (26 ; 26' ; 26") à l'interrupteur de marche/arrêt (S ; S1 ; S2).

8. Trancheuse selon la revendication 7, **caractérisée en ce que** le dispositif d'actionnement présente une tringle de renvoi (26') avec des pignons (27').

9. Trancheuse selon la revendication 7, **caractérisée en ce que** le dispositif d'actionnement comprend une roue dentée (27a") avec une crémaillère (27b") et un boulon oblong (28a"), qui est guidée dans une rainure de guidage (28b"), en particulier dans un trou oblong s'étendant en biais par rapport à l'axe du boulon.

10. Trancheuse selon l'une quelconque des revendications précédentes, **caractérisée en ce que** le dispositif de fermeture présente un agencement d'étanchéité pour étancher à l'eau l'ouverture de sortie (14b ; 14b' ; 24b) et éventuellement l'ouverture d'entrée (24a).

11. Trancheuse selon la revendication 10, **caractérisée en ce que** l'agencement d'étanchéité comprend un taquet d'étanchéité (15 ; 15' ; 25a, 25b) actionnable pour rendre étanche à l'eau une ouverture d'étanchéité.

12. Trancheuse selon la revendication 11, **caractérisée en ce que** le taquet d'étanchéité (15 ; 15' ; 25b) et l'ouverture d'étanchéité présentent une forme conique.

13. Trancheuse selon l'une quelconque des revendications 11 ou 12, **caractérisée en ce que** l'agencement d'étanchéité présente au moins une lèvre d'étanchéité (29a) et/ou un joint torique étanche (29b) sur le taquet d'étanchéité (25a, 25b) et/ou sur l'agencement d'étanchéité (24a, 24b).

14. Trancheuse selon l'une quelconque des revendications 11 à 13 , **caractérisée en ce que** le taquet d'étanchéité (15 ; 15' ; 25b) et l'ouverture d'étanchéité (14b ; 14b' ; 24b) présentent une forme géométrique telle qu'à l'état de fonctionnement étanche, le taquet d'étanchéité (15 ; 15' ; 25b) soit enfoncé en continu dans l'ouverture d'étanchéité aménagée en fonction de son environnement.

15. Trancheuse selon l'une quelconque des revendications précédentes, **caractérisée en ce que** le dispositif de ventilation présente une forme géométrique telle que le courant d'air de refroidissement s'écoule de bas en haut dans le boîtier de machine (11 ; 21), dans laquelle de préférence l'ouverture de sortie (14b ; 14b' ; 24b) est agencée au-dessus de l'ouverture d'entrée (14a ; 24a).
